# EUROPÄISCHE PATENTSCHRIFT

(11) **EP 2 096 235 B1**
(45) Veröffentlichungstag und Bekanntmachung des Hinweises auf die Patenterteilung: **26.10.2011**
(21) Anmeldenummer: 09002912.5
(22) Anmeldetag: 28.02.2009
(51) Int. Cl.: E04G 1/14, E04G 5/06

(54) **Konsolstirngeländer**
Console front-end railing
Garde-corps à console frontale

(30) Priorität: 01.03.2008 DE 102008012142
(43) Veröffentlichungstag der Anmeldung: 02.09.2009
(73) Patentinhaber: Weiss, Johannes, 09603 Grossschirma (DE)
(72) Erfinder: Albert, Erich, 63768 Hösbach (DE)
(74) Vertreter: Pöhner, Wilfried Anton

(56) Entgegenhaltungen:
- EP-A- 0 004 806
- EP-A- 0 943 752
- DE-A1- 3 500 977
- DE-U1- 9 305 194

## Beschreibung

Die Erfindung bezieht sich auf ein Rahmengerüst, ausrüstbar mit einem Konsolstirngeländer, enthaltend wenigstens zwei vertikal ausgerichtete. Stellrahmen, zwischen denen eine Auflage oder eine Verstrebung befestigt wird, und wenigstens eine Konsole, die seitlich aus dem Rahmengerüst herausragt, wobei aus jedem Stellrahmen an der Oberseite wenigstens zwei vertikale Verbindungsstifte herausragen, die in je eine dazu komplementäre Verbindungsausnehmung an der Unterseite eines darüber befindlichen weiteren Stellrahmens oder eines Konsolstirngeländers eingesteckt sind.

Rahmengerüste sind ein weit verbreiteter Standard im Bau von Gerüsten, z. B. an der Fassade von Gebäuden. Als Träger werden sogenannte Stellrahmen eingesetzt, bestehend aus zwei vertikalen Stützen, die oben und unten durch je einen horizontalen Riegel miteinander verbunden sind. Sehr oft werden die vertikalen Stützen durch horizontal ausgerichtete Auflagen miteinander verbunden, die als Trittfläche für darauf arbeitende Personen nutzbar sind. Es sind jedoch auch Gerüste bekannt, die nur als Stütze dienen, z.B. zur Stabilisierung von einsturzgefährdeten Gebäuden, bei denen die Stellrahmen nur durch Streben miteinander verbunden sind. Als Trittfläche dienende Auflagen sind dann nicht erforderlich.

Für jedes neue Stockwerk eines Gerüstes wird oben auf jeden Stellrahmen jeweils ein weiterer Stellrahmen aufgesteckt. Als Verbindung dienen die beiden vertikalen Verbindungsstifte, die aus der Oberseite jedes Stellrahmens herausragen. Sie werden jeweils in eine dazu komplementäre Verbindungsausnehmung an der Unterseite des nächsthöheren Stellrahmens eingesteckt. Diese Verbindungsausnehmungen dienen bei der untersten Reihe der Stellrahmen als Aufnahme für die Füße, mit denen die Stellrahmen auf der Erdoberfläche abgestützt werden.

Wenn die gewünschte Höhe des Gerüstes erreicht ist, wird als oberstes Element an den Stirnseiten des Gerüstes jeweils ein Konsolstirngeländer eingesteckt. Von dort aus werden Brüstungsstangen zu Geländerstützen verlegt, die oben auf der obersten Reihe der Stellrahmen aufgesteckt werden.

Dabei ist ein häufiges Problem, dass von der obersten Auflage des Gerüstes aus an der Dachtraufe gearbeitet werden muss, die jedoch häufig so weit von der Wand absteht, dass selbst von der äußersten Kante des Gerüstes direkt an der Brüstung die Dachtraufe nicht mehr erreicht werden kann.

Zur Abhilfe dieses Problems sind Konsolen bekannt, die an der jeweils nach außen weisenden Seite des Gerüstes angeschraubt werden und eine nach außen hin verbreiterte Auflage als Trittfläche tragen. Von dieser Fläche aus ist dann die Bearbeitung der Dachtraufe oder der Dachrinnen möglich.

Ein gewichtiger Nachteil dieser Konsolen ist, dass sie nicht in das standardisierte Stecksystem der Stellrahmen integriert sind, sondern als ein zusätzliches Bauteil mit anderen Methoden befestigt werden müssen, z. B. über Rohrkupplungen. Damit ist zwar eine solide und belastbare Verbindung herstellbar, jedoch nur durch zeitaufwändige und daher teure Handarbeit.

Als Alternative beschreibt DE 199 11 503 (EP 0 943 752 A1), Jeck ein "Verlängerungsteil", das an Stelle des obersten Stellrahmens auf das Gerüst aufgesetzt wird und eine Auskragung ermöglicht.

Der entscheidende Nachteil dieser Erfindung ist, dass zahlreiche Sonderteile benötigt werden, die es nicht nur zu fertigen und zu finanzieren gilt, sondern die auch bei der Planung und beim Aufbau des Gerüstes erhöhte Aufwendungen verursachen, sodass der Zeitgewinn beim Aufbau durch die Mehrkosten an anderer Stelle wieder zunichte gemacht wird.

Eine andere, im Gerüstbau sehr oft vorkommende Aufgabenstellung ist es, am Gerüst Ausleger zu befestigen, die z. B. eine Seilrolle für das Hochziehen von Lasten oder ein Schutznetz oder andere Objekte tragen. Oft sind auch an der Innenseite des Gerüstes, die zum eingerüsteten Gebäude hinweist, in regelmäßigen Abeständen Verbindungen zum. Gebäude erforderlich, damit die erforderliche Kippsicherheit des Gerüstes absolut sichergestellt ist. Auch für diese Funktionalität werden Ausleger vom Gerüst benötigt.

Die Gebrauchsmusterschrift DE 93 05 194.8, Plettac, beschreibt einen Ausleger aus drei Stahlprofilen, die miteinander zu einem rechtwinkligen Dreieck verschweißt sind. Ein Stahlprofil ist vertikal ausgerichtet, das andere horizontal und das dritte verbindet als Diagonalstrebe die beiden anderen Profile. Am oberen Ende des vertikalen Stahlprofiles ist ein kurzer Tragarm befestigt, der eine Hülse trägt. Diese Hülse wird über den nach oben ragenden Verbindungsstift geschoben, so dass der gesamte Ausleger daran hängt.

Nachteilig ist, dass damit der Verbindungsstift für weitere Anbauten blockiert ist und auf dieser Ebene erforderliche weitere Aufbauten anderweitig mit Sonderteilen befestigt werden müssen, die nicht mehr systemkompatibel sind.

Auf diesem Hintergrund hat sich die Erfindung die Aufgabe gestellt, ein Rahmengerüstsystem zu entwickeln, bei dem das Einfügen einer Konsole, die auch Halterung für diverses Zubehör sein kann, unter weitestgehender Verwendung von Standardbauteilen sowie durch einfaches und schnelles Zusammenstecken möglich ist.

Als Lösung präsentiert die Erfindung ein Rahmengerüst, bei dem an der Unterseite dieses weiteren Stellrahmens oder des Konsolstirngeländers eine Verbindungsausnehmung zu einer Kupplungsausnehmung vergrößert ist, die auf dem größeren Teil ihrer Innenfläche zu dem darin eingesteckten Verbindungsstift beabstandet ist und in den dadurch gebildeten Hohlraum eine Zwischenhülse eingesteckt ist, an der die Konsole befestigt ist oder dass anstelle einer Zwischenhülse eine Distanzhülse zwischen Kupplungsausnehmung und Verbindungsstift einsteckbar ist.

Die Kernidee der Erfindung ist, dass durch die erweiterte Kupplungsausnehmung Platz geschaffen wird, um zwischen den Verbindungsstift am unteren Stellrahmen und die Kupplungsausnehmung am oberen Stellrahmen oder am Konsolstirngeländer eine Zwischenhülse einzustecken, an der die Konsole mit einem zusätzlichen Funktionselement befestigt ist. In der Nähe der Dachtraufe trägt diese zusätzliche Konsole z. B. die Erweiterung der Auflagen nach außen hin, von der aus die Dachrinne des Hauses erreichbar ist.

Eine solche, nach außen ragende Konsole kann auch auf anderen Ebenen des Gerüstes und für andere Funktionen eingesetzt werden. Ein wesentlicher Vorteil der erfindungsgemäßen Konstruktion ist, dass die Zwischenhülse mit der daran befestigten Konsole auch ersatzlos weggelassen werden kann, sodass ein weiterer Stellrahmen oder ein Konsolstirngeländer als oberer Abschluss aufgesteckt werden kann ohne eine zusätzliche Konsole anbringen zu müssen.

In diesem Fall trägt das Konsolstirngeländer seine Zusatzbezeichnung "Konsol" nur noch in soweit zu Recht, als es jederzeit möglich ist, zwischen die Kupplungsausnehmung des Konsolstirngeländers und den daran eingesteckten Stift noch eine Zwischenhülse mit einer Konsole einzustecken.

In der einfachsten Variante ist der nächsthöhere Stellrahmen oder das Konsolstirngeländer über seine exakt passende Verbindungsausnehmung sicher mit einem von zwei Verbindungsstiften des darunter befindlichen Stellrahmens verbunden. Daher ist ein Spiel zwischen dem anderen Verbindungsstift und der vergrößerten Kupplungsausnehmung tolerierbar.

Falls jedoch eine belastbare Verbindung zwischen der (vergrößerten) Kupplungsausnehmung und dem darin befindlichen Verbindungsstift gewünscht wird, präsentiert die Erfindung eine Distanzhülse, die den Hohlraum zwischen der Innenfläche der Kupplungsausnehmung und der Außenfläche des Verbindungsstifts ausfüllt. Denkbar ist es, diese Distanzhülse z. B. aus einem zähen, aber elastischen Kunststoff herzustellen, der eine spielarme, aber dennoch leicht montierbare Verbindung ermöglicht. Für besonders hoch belastete Verbindungen ist jedoch eine Distanzhülse aus Metall zu bevorzugen.

In jeden Fall sollte die Distanzhülse mit einem Griffstück oder einem Griffelement versehen sein, durch welches sie nach Gebrauch leicht wieder aus der Kupplungsausnehmung herauszuziehen ist. Dieses Griffstück könnte z.B. aus der Einkerbung herausragen, die ansonsten für das Verbindungsstück der Konsole vorgesehen ist.

Im einfachsten Fall bestehen die Stellrahmen ebenso wie die Konsolstirngeländer aus Metallprofilen, vorzugsweise Rohren. In das eine Ende des Rohres wird als Verbindungsstift z.B. ein dünneres Rohrstück eingefügt, dessen Außendurchmesser dem Innendurchmesser des durchgehenden Rohres entspricht. Dieses Rohrstück wird in das andere, offene Ende des nächsten Stellrahmens oder des Konsolstirngeländers eingeschoben. Dann liegen die Stirnkanten der beiden miteinander verbundenen Rohre aufeinander auf und die Last des oberen Stellrahmens wird über die Stirnflächen auf das darunter liegende Rohr des unteren Stellrahmens abgeleitet.

Wenn das kurze, als Verbindungsstift eingesetzte Rohrstück belastbar mit dem es zum Teil umschließenden, unteren Rohr verbunden ist, kann alternativ oder auch zusätzlich innerhalb des oberen, als Verbindungsausnehmung dienenden, oberen Rohres eine Druckfläche befestigt werden, auf der sich das als Verbindungsstift dienende Rohrstück abstützt.

Eine solche, horizontale Druckfläche kann auch in die erfindungsgemäße Kupplungsausnehmung eingebaut werden, wenn die Gewichtskraft auf den Verbindungsstift abgeleitet werden soll. Diese Variante ist besonders dann sinnvoll, wenn die erfindungsgemäße Verbindung auch ohne Zwischenhülse oder Distanzhülse verwendbar sein soll.

Ein Alternative ist die Kraftableitung über die - nach außen sichtbaren - Seitenwände der Kupplungsausnehmung. Diese Seitenwände können sich in der Regel nicht direkt auf die Stirnfläche des unteren Rohres aufstützen, da diese Fläche als Auflage für die Zwischenhülse benötigt wird. Denkbar sind an der Außenfläche des unteren Rohres oder auf den horizontalen Verstrebungen angebrachte Abstützungen.

Eine konstruktive Alternative sind konisch geformte Verbindungsstifte, die in konisch geformte Verbindungsausnehmungen eingreifen und sich darin verkeilen. Ein Vorteil dieser Alternative ist, dass eine sehr feste Verbindung entsteht, die sich im Laufe der Belastung nicht lockert, sondern immer weiter verfestigt. Der entscheidende Nachteil ist jedoch, dass beim Abbau des Gerüstes die über eine längere Zeit hinweg erreichte Verkeilung nur noch mit größten Mühen gelöst werden kann.

Die wichtigste Funktion der Zwischenhülse ist, dass sie die daran befestigte Konsole trägt. Dafür muss zumindest ein Teil ihrer Oberfläche von außen her zugänglich sein. Eine einfache Variante dafür ist, dass sich zwei übereinander angeordnete Stellrahmen mit Teilen ihres Rahmens aufeinander abstützen und der Verbindungsstift nur zur seitlichen Sicherung dient, nicht aber die vertikalen Kräfte abfängt. In diesem Fall kann die Zwischenhülse auf einer gewissen Länge oberhalb des unteren Stellrahmens sichtbar bleiben, sodass in diesem Bereich die seitlich abgehende Konsole befestigt werden kann.

In den anderen Fällen, in denen die Stützen der Stellrahmen bzw. des Konsolstirngeländers auch die Übertragung der vertikal wirkenden Kräfte übernehmen und dafür eine entsprechende Auflagefläche benötigen, ist die Zwischenhülse durch die seitliche Wandung der Kupplungsausnehmung abgedeckt. Damit dennoch eine Verbindung von der Zwischenhülse zur Konsole möglich ist, muss die Wandung der Kupplungsausnehmung entsprechend ausgekerbt werden. Diese Auskerbung muss zumindest komplementär zum Profil der Konsole sein. Denkbar ist auch eine größere Öffnung bis hin zu einem partiellen Schrägschnitt am Ende einer Stütze.

Die durch diese Kerbe mit der Zwischenhülse verbundene Konsole kann für die vielfältigsten Teile und Funktionalitäten als Träger dienen. Sehr wichtig ist z. B. der bereits erwähnte Funktion der Gerüstauskragung bei Erreichen der Dachtraufe. Durch einfaches Zwischenstecken der Zwischenhülse mit der daran befestigten Konsole wird eine tragfähige Unterstützung für die Auflage des Gerüstes geschaffen. Alternativ oder zusätzlich können daran weitere Brüstungselemente und/oder Geländerstützen befestigt werden. Eine erfindungsgemäße Konsole kann als Verbindungselement zum eingerüsten Objekt verwendet werden. Oder es kann daran eine Leiter oder ein Aufzug befestigt werden.

Bei nächtlichen Arbeiten trägt die Konsole einen Scheinwerfer oder einen anderen Beleuchtungskörper, der dank des vergrößerten Abstandes zum Gerüst einen größeren Bereich ausleuchten kann, ohne kontinuierlich versetzt werden zu müssen.

Andere Alternativen für die Ausführung der Konsole sind die Befestigung eines Schutznetzes oder einer Trennwand am Rahmengerüst. Hilfreich könnte auch die Befestigungsmöglichkeit für Schuttabwurfrohre mit großem Querschnitt sein. Die Konsole kann auch als Befestigung für Wetterschutzflächen oder für Lärmschutzelemente oder für einen Spritzschutz dienen.

In einer anderen Alternative ist auf einer Konsole ein weiterer Ausleger als Halterung eines Werkzeuges montiert, das damit verschwenkt, angehoben und abgesenkt werden kann.

Wohl am weitesten verbreitet sind Stellrahmen, die aus Rohren bestehen, da ein Rohr einen guten Kompromiss zwischen der Belastbarkeit und dem Gewicht und den Kosten bietet. In diesem Fall ist es sinnvoll, auch den Verbindungsstift und auch die Kupplungsausnehmung mit kreisförmigem Querschnitt zu gestalten. Das Prinzip ist auch mit allen anderen bekannten und denkbaren Profilen anwendbar. Rohre mit rechteckigem, ovalem oder elliptischen Querschnitt sind ebenso geeignet, wie polygonale Rohre.

Denkbar sind auch Stellrahmen aus anderen Materialien, wie z. B. hölzernen Profilen, die mit Metallrohren als Verbindungsausnehmung und Kupplungsausnehmung kombiniert werden. Selbst Bambusrohre sind verwendbar, wobei - ebenso wie bei Holz - eine Kombination mit Verbindungsausnehmungen, Kupplungsausnehmungen und Verbindungsstiften aus Metall besonders vorteilhaft ist.

Denkbar sind auch Kupplungsausnehmungen, die wahlweise mit verschiedenen Verbindungsstiften kombinierbar sind. So ist z. B. eine Ellipse als Form des Innenraumes einer Kupplungsausnehmung denkbar, die sowohl mit einem quadratischen als auch mit einem rechteckigen Verbindungsstift zusammensteckbar ist.

Wie erwähnt kann das erfindungsgemäße Rahmengerüstsystem standardmäßig aus Stellrahmen aufgebaut werden, die an der Unterseite jeweils nur eine - passgenaue - Verbindungsausnehmung sowie eine - erfindungsgemäß spielbehaftete - Kupplungsausnehmung aufweisen. Dieses Spiel wird erfindungsgemäß durch Einstecken einer Zwischenhülse eliminiert.

Um die Kupplungsausnehmung auch ohne Zwischenhülse stabil und belastbar mit einem Verbindungsstift verbinden zu können, schlägt die Erfindung vor, dass der Hohlraum zwischen Kupplungsausnehmung und Verbindungsstift durch eine Distanzhülse überbrückt wird. Wenn diese aus Metall ist, so ist die damit entstandene Verbindung ebenso belastbar, wie die benachbarte, stramm sitzende Verbindungsausnehmung.

Der Aufbau eines erfindungsgemäßen Rahmengerüstes gliedert sich in drei wesentliche Schritte, die in unterschiedlicher Anzahl miteinander kombiniert werden können. Im ersten Schritt werden wenigstens zwei Stellrahmen in eine vertikale Position gebracht und dazwischen eine Auflage befestigt, was dem bisher bekannten Aufbau von Gerüsten entspricht.

Das wird sooft wiederholt, bis eine Stelle des Gerüstes erreicht ist, an der eine Konsole befestigt werden soll. Dann ist ein Schritt der zweiten Art erforderlich, bei dem auf einen nach oben ragenden Verbindungsstift eine Zwischenhülse mit einer daran befestigten Konsole aufgesteckt wird.

Dieser zweite Schritt zieht zwangsläufig einen dritten Schritt nach sich, nämlich das Aufsetzen eines Konsolstirngeländers oder eines weiteren Stellrahmens, an dessen Unterseite jeweils eine Verbindungsausnehmung und eine Kupplungsausnehmung angeordnet sind. Die Verbindungsausnehmung wird direkt auf einen Verbindungsstift aufgesteckt und die Kupplungsausnehmung auf die Zwischenhülse.

Diese drei Arten von Schritten gelten für Rahmengerüste, die als Mischkonstruktion aus zwei Typen standardisierter Stellrahmen erstellt werden, von denen der erste Typ zwei identische Verbindungsausnehmungen an der Unterseite aufweist und der weitere Typ von Stellrahmen nur eine Verbindungsausnehmung aufweist und als zweites Verbindungselement eine - vergrößerte - Kupplungsausnehmung an der Unterseite aufweist.

Für Rahmengerüstsysteme, die ausschließlich aus Stellrahmen und Konsolstirngeländern bestehen, die an der Unterseite je eine Kupplungsausnehmung und eine Verbindungsausnehmung aufweisen, entfällt der erste Schritt. Er wird ersetzt durch das Aufstecken einer Distanzhülse an Stelle einer Zwischenhülse an denjenigen Stellen des Gerüstes, die keine konsolenartige Auskragung zur Seite erfordern.

Das erfindungsgemäße Verbindungsprinzip eignet sich auch für Gerüste, die lediglich an einer einzigen Stirnseite als obersten Abschluss ein Konsolstirngeländer aufweisen, das an seiner Unterseite mit einer Kupplungsausnehmung versehen ist. Sämtliche anderen Elemente können dann ohne Kupplungsausnehmung aus bereits bekannten standardisierten Stellrahmen und standardisierten Stirngeländern aufgebaut werden. Diese Variante ist dann vorteilhaft, wenn keine weiteren seitlichen Konsolen und/oder Auskragungen benötig werden. Das Prinzip der Erfindung ist auch auf Gerüste anwendbar, die auf ihrer obersten Plattform keine Geländer und/oder Brüstungen benötigen, z. B. weil die oberste Ebene direkt unter einer Dachtraufe oder einem Gebäudesims angeordnet sind, welche nicht weiter zu bearbeiten ist. In diesem Fall wird das Prinzip der Erfindung, nämlich ein Stellrahmen mit einer Kupplungsausnehmung zur Aufnahme einer Zwischenhülse mit einer Konsole, nur dort angewandt, wo seitliche Auskragungen wie z. B. eine Befestigung des Gerüstes an der Wand erforderlich sind.

Im Folgenden sollen weitere Einzelheiten und Merkmale der Erfindung anhand von zwei Beispielen näher erläutert werden. Diese sollen die Erfindung jedoch nicht einschränken, sondern nur erläutern. Es zeigt in schematischer Darstellung:
- Figur 1: Schrägbild eines Rahmengerüstes
- Figur 2: Konsole, Konsolstirngeländer und Stellrahmen vor und nach dem Zusammenstecken
- Figur 3: Distanzhülse, Konsolstirngeländer und Stellrahmen vor und nach dem Zusammenstecken
- Figur 4: Verbindung zwischen Konsolstirngeländer, Konsole und Stellrahmen im Detail

Die Figuren zeigen im Einzelnen:

In **Figur 1** ist das Schrägbild eines Rahmengerüstes vor einer Hauswand gezeichnet. Im dargestellten Beispiel sind jeweils drei Stück Stellrahmen 2 übereinander gesteckt und fünf Stück solcher Dreiergruppen entlang der Hauswand aufgestellt. Sie tragen in vier Ebenen Auflagen 3, die mit ihren Schmalseiten jeweils mit einem Stellrahmen 2 verbunden sind und als Trittflächen dienen. Unmittelbar über dem Erdboden ist im zweiten Abschnitt von links eine Auflage eingefügt, die eine Leiter trägt. Von dort aus gelangt man über zwei weitere Leitern auf die oberste Ebene der Auflagen 3.

Diese oberste Ebene ist nach außen, also zu der vom Gebäude entfernten Seite, mit Konsolen 4 erweitert und an ihren beiden Schmalseiten mit je einem Konsolstirngeländer 1 abgeschlossen.
In Figur 1 wird die Namensgebung des "Konsolstirngeländers" deutlich: Es ist ein Stirngeländer, das an einem Fußpunkt die Einbindung einer Konsole 4 ermöglicht.

In **Figur 2** ist gezeichnet, wie eine Konsole 4 und ein Konsolstirngeländer 1 auf einen Stellrahmen 2 aufgesteckt werden. Diese Baugruppe ist in Figur 1 jeweils oben links und oben rechts enthalten.

Figur 2 teilt sich in eine linke und eine rechte Hälfte auf: In der linken Hälfte sind die Teile vor dem Zusammenstecken zu sehen und in der rechten Hälfte nach dem Zusammenstecken. Gezeigt ist, wie auf einen Stellrahmen 2 zuerst eine Zwischenhülse 41 mit daran befestigter Konsole 4 aufgesteckt wird und anschließend darüber ein Konsolstirngeländer 1 als zweites Element aufgesteckt wird.

In der dargestellten Variante entspricht der Stellrahmen 2 dem bisher bekannten Stand der Technik, gemäß dem er an seiner Unterkante zwei gleich große Verbindungsausnehmungen 22 aufweist. Sie sind komplementär geformt zu den Verbindungsstiften 21 oben am Stellrahmen 2. Durch das Einstecken dieser Verbindungsstifte 21 in die Verbindungsausnehmungen eines darüber angeordneten Stellrahmens 2 können mehrere Stellrahmen miteinander verbunden werden, was in Figur 2 jedoch nicht gezeigt ist.

Figur 2 stellt dar, wie auf einen Stellrahmen 2 ein Konsolstirngeländer 1 aufgesetzt wird. Das Konsolstirngeländer 1 unterscheidet sich von einem Stellrahmen 2 zum einen durch seine geringere Höhe, zum anderen und für die Erfindung wesentlichen aber durch die geänderte Ausbildung der linken von seinen beiden Ausnehmungen:
Rechts ist die standardmäßige Verbindungsausnehmung 22 eingebaut; an der linken Seite jedoch stattdessen die erfindungsgemäße Kupplungsausnehmung 23, die gegenüber der standardmäßigen Verbindungsausnehmung einen vergrößerten Innendurchmesser aufweist. Dadurch entsteht beim Zusammenstecken eines standardmäßigen Verbindungsstifts 21 mit einer solchen, erweiterten Kupplungsausnehmung 23 ein Hohlraum zwischen Stift und Ausnehmung, der die Form eines Hohlzylinders hat.

Ein in der Geometrie als "Hohlzylinder" bezeichnetes Element wird im Maschinenbau auch häufig als "Abschnitt eines Rohres" oder als "Hülse" bezeichnet. Ein solches Element ist die Zwischenhülse 41. Sie trägt an einer Außenseite nahe zu ihrer Unterkante die daran befestigte Konsole 4, welche seitlich aus der Zwischenhülse 41 herausragt.

Zur Montage wird die Zwischenhülse 41 auf einen Verbindungsstift 21 aufgesteckt. Der Innendurchmesser der Zwischenhülse 41 ist nur geringfügig größer als der Außendurchmesser des Verbindungsstiftes 21, sodass die Zwischenhülse 41 spielarm auf dem Verbindungsstift 21 befestigt ist.

Im nächsten Schritt wird das Konsolstirngeländer 1 aufgesteckt, wobei sich die - in Figur 2 rechts unten am Konsolstirngeländer eingezeichnete - standardisierte Verbindungsausnehmung an die Oberfläche des Verbindungsstiftes 21 vom darunter angeordneten Stellrahmen 2 anschmiegt. Ebenso liegt die Innenfläche der Kupplungsausnehmung 23 an der Außenfläche der Zwischenhülse 41 an. Da die Zwischenhülse auf den darunter liegenden Verbindungsstift 21 aufsteckbar ist, hat sie einen größeren Außendurchmesser als der Verbindungsstift 21, weshalb der Innendurchmesser der Kupplungsausnehmung 23 etwa die gleiche Größe aufweisen muss und damit größer ist als die Verbindungsausnehmungen 22 an anderer Stelle des Rahmengerüstes.

In der rechten Hälfte der Figur 2 ist der Stellrahmen 2 mit fertig aufgestecktem Konsolstirngeländer 1 und in den Verbindungspunkt integrierter Konsole 4 gezeichnet. Zur Komplettierung - wie in Figur 1 dargestellt - fehlt hier noch unterhalb der Konsole 4 die dreieckige Abstützung, die nach bisherigem Stand der Technik meist als separates Teil hergestellt und eingebaut wird und ebenfalls als "Konsole" bezeichnet wird.

Es wäre jedoch denkbar, dass diese dreieckige Abstützung auch gemeinsam mit der in Figur 2 als Konsole 4 bezeichneten Anordnung produziert und montiert wird. Deshalb wird in dieser Zeichnung ebenso wie im übrigen Text für jedes waagerecht herausragende Element, das in die Verbindungsstelle zwischen Konsolstirngeländer 1 und Stellrahmen 2 oder zwischen zwei Stellrahmen 2 einsteckbar ist, ebenfalls die Bezeichnung "Konsole" benutzt.

In **Figur 3** ist - ebenso wie in Figur 2 - das Aufstecken eines Konsolstirngeländers 1 auf einen Stellrahmen 2 dargestellt, hier jedoch ohne eine Zwischenhülse 41. An Stelle der Zwischenhülse 41 wird eine Distanzhülse 5 eingesteckt, sodass zwischen der Kupplungsausnehmung 23 und dem Verbindungsstift 21 kein Spiel entsteht. Durch die seitliche Anschrägung, die für das Herausragen der Strebe an der Konsole 4 gedacht ist, ist nach dem Zusammenbau ein kleines Stück der Distanzhülse 5 sichtbar.

Der Vorteil der Distanzhülse 5 ist, dass überall ein standardmäßiges Konsolstirngeländer 1 verwendet werden kann, auch dort, wo es nicht um die seitlich auskragende Konsole 4 erweitert werden muss.

In **Figur 4** ist der Querschnitt durch die Verbindungsstelle zwischen einem Stellrahmen 2, einen Konsolstirngeländer 1 und einer Konsole 4 gezeichnet: Im Querschnitt des Stellrahmens 2 mit dem darin befestigten Verbindungsstift 21 und der daran befestigten Auflage 3 ist jede zweite Linie der Schraffurlinie durch "Strich-Punkt-Strich" gekennzeichnet.

Der Verbindungsstift 21 ist an seiner freien Seitenfläche von der Zwischenhülse 41 umgeben, deren Querschnitt durch Punkte gekennzeichnet ist. Die Zwischenhülse 41 füllt den verbleibenden Innenraum der Kupplungsausnehmung 23 fast vollständig aus. Die Wandung der Kupplungsausnehmung 23 ist nicht gesondert gekennzeichnet, sondern als Teil des Konsolstirngeländers 1 mit durchgehenden Linien schraffiert.

Rechts neben der der Verbindungsstelle zwischen dem Träger der Konsole 4 und der Zwischenhülse 41 ist erkennbar, dass das Konsolstirngeländer an seiner linken unteren Kante abgeschrägt ist, um einen Freiraum für den Träger der Konsole 4 zu gewähren.

In Figur 4 ist erkennbar, dass der Stellrahmen 2 an der Stelle, an der der Verbindungsstift 21 herausragt, eine horizontale Auflagefläche für die Zwischenhülse 41 bietet. Die Zwischenhülse 41 weist wiederum an ihrer oberen Stirnkante eine horizontale Auflagefläche für das Konsolstirngeländer auf. In Figur 4 hat das Konsolstirngeländer 1 noch einen geringen Abstand zur Distanzhülse 41, ist also noch nicht vollständig abgesenkt.

Nach dem Auftreffen auf der Distanzhülse 41 leitet sich die Gewichtskraft des Konsolstirngeländers 1 über die Distanzhülse 41 auf den Stellrahmen 2 weiter. Der Verbindungsstift 21 und die Wandung der Kupplungsausnehmung 23 tragen in der dargestellten Ausführungsform keine Lasten, sondern verhindern, dass das Konsolstirngeländer 1 und die Zwischenhülse 41 seitlich vom Stellrahmen 2 abrutschen können.

### Bezugszeichenliste

- 1: Konsolstirngeländer, oben auf Stellrahmen 2
- 2: Stellrahmen, trägt Auflage 3
- 21: Verbindungsstifte, oben an Stellrahmen 2, in Verbindungs- ausnehmung 22 einsteckbar
- 22: Verbindungsausnehmung, unten an Stellrahmen 2, nimmt Verbindungsstift 21 auf
- 23: Kupplungsausnehmung, nimmt Zwischenhülse 41 auf
- 3: Auflage, als Trittfläche an Stellrahmen 2 befestigt
- 4: Konsole, an Zwischenhülse 4 befestigt
- 41: Zwischenhülse, zwischen Verbindungsstift 21 und Verbin- dungsausnehmung 22, trägt Konsole 4
- 5: Distanzhülse, zwischen Kupplungsausnehmung 23 und Ver- bindungsstift 21 einsteckbar

## Patentansprüche

1. Rahmengerüst, ausrüstbar mit einem Konsolstirngeländer (1), enthaltend
- wenigstens zwei vertikal ausgerichtete Stellrahmen (2), zwischen denen eine Auflage (3) oder eine Verstrebung befestigt wird und
- wenigstens eine Konsole (4), die seitlich aus dem Rahmengerüst herausragt,
wobei aus jedem Stellrahmen (2) an der Oberseite wenigstens zwei vertikale Verbindungsstifte (21) herausragen, die in je eine dazu komplementäre Verbindungsausnehmung (22) an der Unterseite eines darüber befindlichen, weiteren Stellrahmens (2) oder eines Konsolstirngeländers (1) eingesteckt sind,
**dadurch gekennzeichnet, dass**
- an der Unterseite dieses weiteren Stellrahmens (2) oder des Konsolstirngeländers (1) wenigstens eine Verbindungsausnehmung (22) zu einer Kupplungsausnehmung (23) vergrößert ist, die auf dem größeren Teil ihrer Innenfläche zu dem darin eingesteckten Verbindungsstift (21) beabstandet ist und
- in den **dadurch** gebildeten Hohlraum eine Zwischenhülse (41) eingesteckt ist, an der die Konsole (4) befestigt ist oder
- dass anstelle einer Zwischenhülse (41) eine Distanzhülse (5) zwischen Kupplungsausnehmung (23) und Verbindungsstift (21) einsteckbar ist.

2. Rahmengerüst nach dem vorhergehenden Anspruch (1), **dadurch gekennzeichnet, dass** an wenigstens zwei Stellrahmen (2) eine horizontale Auflage (3) als Trittfläche befestigt ist.

3. Rahmengerüst nach einem der vorhergehenden Ansprüche, **dadurch gekennzeichnet, dass** die Stirnfläche jeder seitlichen Wandung der Verbindungsausnehmung (22) auf einer dazu komplementären Auflagefläche jedes Stellrahmens (2) ruht.

4. Rahmengerüst nach einem der vorhergehenden Ansprüche, **dadurch gekennzeichnet, dass** die Stirnfläche jedes Verbindungsstiftes (21) auf einer dazu komplementären Druckfläche jeder Verbindungsausnehmung (22) oder jeder Kupplungsausnehmung (23) ruht.

5. Rahmengerüst nach einem der vorhergehenden Ansprüche, **dadurch gekennzeichnet, dass** die Verbindungsstifte (21) und die dazu komplementären Verbindungsausnehmungen (22) kegelstumpfförmig geformt sind:

6. Rahmengerüst nach einem der vorhergehenden Ansprüche, **dadurch gekennzeichnet, dass** die seitliche Wandung der Kupplungsausnehmung (23) eingekerbt ist und in diese Kerbe die Konsole (4) eingreift.

7. Rahmengerüst nach einem der vorhergehenden Ansprüche, **dadurch gekennzeichnet, dass** die Konsole (4) Träger für
- eine Auflage (3) und/oder
- eine Brüstung und/oder
- eine Geländerstütze und/oder
- ein Verbindungselement zum eingerüsteteten Objekt und/oder
- eine Leiter und/oder
- einen Aufzug und/oder
- einen Beleuchtungskörper und/oder
- ein Schutznetz und/oder
- eine Trennwand und/oder
- eine Schrifttafel und/oder
- ein Schuttabwurfrohr und/oder
- eine Werkzeughalterung und/oder
- eine Wetterschutzfläche und/oder
- einen Lärmschutz
ist.

8. Rahmengerüst nach einem der vorhergehenden Ansprüche, **dadurch gekennzeichnet, dass** das Profil der Kupplungsausnehmung (23) ein Kreis oder ein Rechteck oder ein Oval oder eine Ellipse ist, das wenigstens drei Punkte des eingesteckten Verbindungsstiftes (21) berührt.

9. Verfahren zum Aufbau eines Rahmengerüsts nach den vorhergehenden Ansprüchen, **dadurch gekennzeichnet, dass**
- im ersten Schritt wenigstens zwei Stellrahmen (2) in eine vertikale Position gebracht werden und dazwischen eine Auflage (3) oder eine Verstrebung befestigt wird und
- im zweiten Schritt auf wenigstens einen Verbindungsstift (21) eine Zwischenhülse (41) mit einer daran befestigten Konsole (4) aufgesteckt wird und
- im dritten Schritt ein Konsolstirngeländer (1) oder ein weiterer Stellrahmen (2) aufgesteckt wird, wobei die große kupplungsausnehmung (23) des Konsolstirngeländers (1) b.z.w. des Stellrahmens (2) über die Zwischenhülse (41) gestülpt wird und die kleine Verbindungsausnehmung (22) des Konsolstirngeländers (1) b.z.w. des Stellrahmens (2) über den Verbindungsstift (21) gesteckt wird.

## Claims

1. Frame scaffold, which can be equipped with a bracket end rail (1), comprising
- at least two vertically oriented post frames (2), between which a support (3) or a strut is fastened, and
- at least one bracket (4), which projects laterally from the frame scaffold,
wherein, from each post frame (2), at least two vertical connecting pins (21) project, which, in each case, are inserted into a complementary connecting recess (22) on the underside of a further post frame (2), which is located thereabove, or of a bracket post frame (1), **characterised in that**
- on the underside of this further post frame (2) or of the bracket end rail (1), at least one connecting recess (22) is enlarged to form a coupling recess (23), which, on the larger portion of its inner surface, is spaced from the connecting pin (21) that is plugged therein, and
- in the space formed thereby, an intermediate sleeve (41) is plugged, on which the bracket (4) is fastened or
- **in that**, instead of an intermediate sleeve (41), a spacer sleeve (5) can be plugged between the coupling recess (23) and connecting pin (21).

2. Frame scaffold according to the preceding claim (1), **characterized in that** a horizontal support (3) is fixed on at least two post frames (2) as tread surface.

3. Frame scaffold according to one of the preceding claims, **characterised in that** the end face of each lateral wall of the connecting recess (22) rests on a contact surface, which is complementary thereto, of each post frame (2).

4. Frame scaffold according to one of the preceding claims, **characterised in that** the end face of each connecting pin (21) rests on a complementary pressure surface of each connecting recess (22) or of each coupling recess (23).

5. Frame scaffold according to one of the preceding claims, **characterised in that** the connecting pins (21) and their complementary connecting recesses (22) are shaped as truncated cones.

6. Frame scaffold according to one of the preceding claims, **characterised in that** the lateral wall of the coupling recess (23) is notched and the bracket (4) engages in said notch..

7. Frame scaffold according to one of the preceding claims, **characterised in that** the bracket (4) is a carrier for
- a support (3) and/or
- a railing and/or
- a handrail post and/or
- a connecting element to the object around which scaffolding is erected and/or
- a ladder and/or
- an elevator and/or
- a lighting element and/or
- a protective net and/or
- a partition wall and/or
- a signboard and/or
- a debris chute and/or
- a tool holder and/or
- a weather-guard face and/or
- noise protection

8. Frame scaffold according to one of the preceding claims, **characterised in that** the profile of the coupling recess (23) is a circle or a rectangle or an oval or an ellipse that contacts at least three points of the inserted connecting pin (21).

9. Method for constructing a frame scaffold according to one of the preceding claims, **characterised in that**
- in the first step, at least two post frames (2) are brought to a vertical position and a support (3) or a strut is fastened therebetween, and
- In the second step, an intermediate sleeve (41) with a bracket (4) fastened thereon is plugged onto at least one connecting pin (21)
- in the third step, a bracket end rail (1) or a further post frame (2) is plugged on, the large coupling recess (23) of the bracket end rail (1), or of the post frame (2) as appropriate, being put over the intermediate sleeve (41), and the small connecting recess (22) of the bracket end rail (1), or of the post frame (2) as appropriate, is plugged over the connecting pin (21).

## Revendications

1. Châssis pouvant être équipé d'un garde-corps face coffrante à console (1) contenant
• au moins deux cadres de pose orientés à la verticale (2), entre lesquels est fixé un support (3) ou un renfort, et
• au moins une console (4), qui dépasse du châssis sur le côté, sachant qu'au moins deux tiges de liaison (21) dépassent, sur la face supérieure, de chaque cadre de pose (2), qui sont chacune enfichées dans une réservation de liaison complémentaire (22) sur la face inférieure d'un autre cadre de pose se trouvant au-dessus,
**caractérisé par le fait**
• **qu'**au moins une réservation de liaison (22), sur la face inférieure de cet autre cadre de pose (2) ou du garde-corps face coffrante (1), est agrandie de manière à former une réservation d'accouplement (23), qui est disposée à une certaine distance de la tige de liaison qui y est enfichée sur la plus grande partie de sa surface intérieure,
• **qu'**une douille intermédiaire (41), sur laquelle est fixée la console, est enfichée dans la cavité ainsi formée, ou
• **qu'**une douille d'écartement (5) peut, à la place d'une douille intermédiaire (41), être enfichée entre la réservation d'accouplement (23) et la tige de liaison (21),

2. Châssis selon la revendication précédente 1, **caractérisé par le fait qu'**un support horizontal (3) est fixé en tant que marchepied à au moins deux cadres de pose (2).

3. Châssis selon une des revendications précédentes, **caractérisé par le fait que** la surface frontale de chaque paroi latérale de la réservation de liaison (22) repose sur une surface support complémentaire de chaque cadre de pose.

4. Châssis selon une des revendications précédentes, **caractérisé par le fait que** la surface frontale de chaque tige de liaison (21) sur une surface de pression complémentaire à cela de chaque réservation de liaison (22) ou d'une réservation d'accouplement (23).

5. Châssis selon une des revendications précédentes, **caractérisé par le fait que** les tiges de liaison (21) et les réservations de liaison (22) complémentaires à cela (22) ont une forme de cône tronqué.

6. Châssis selon une des revendications précédentes, **caractérisé par le fait que** la paroi latérale de la réservation d'accouplement (23) est entaillée, la console (4) venant s'encranter dans ces entailles.

7. Châssis selon une des revendications précédentes, **caractérisé par le fait que** la console (4) porte
• un support (3) et/ou
• un garde-corps et/ou
• un support de garde-corps et/ou
• un élément de liaison avec l'objet enchâssé et/ou
• une échelle et/ou
• un monte-charge et/ou
• un corps d'éclairage et/ou
• un filet de protection et/ou
• une paroi de séparation et/ou
• une plaque écrite et/ou
• un tube d'éjection de gravats et/ou
• un porte-outil et/ou
• une surface de protection contre les intempéries et/ou
• une protection antibruit.

8. Châssis selon une des revendications précédentes, **caractérisé par le fait que** le profil de la réservation de l'accouplement (23) est un cercle ou un carré ou un ovale ou une ellipse, qui touche au moins trois points de la tige de liaison (21) insérée.

9. Procédé destiné à l'assemblage d'un châssis selon une des revendications précédentes, **caractérisé par le fait**
• **que** dans une première étape au moins deux cadres de pose (2) sont amenés dans une position verticale, un support (3) ou un renfort étant fixé entre eux,
• **que** dans une deuxième étape une douille intermédiaire (41) avec une console fixée sur elle (4) est enfichée sur au moins une tige de liaison (21),
• **que** dans une troisième étape, un garde-corps face coffrante à console (1) ou un autre cadre de pose (2) est enfiché, sachant que la grande réservation d'accouplement (23) du garde-corps face coffrante à console (1) ou du cadre de pose (2) est retroussé par-dessus la douille intermédiaire (41), la petite réservation de liaison (22) du garde-corps face coffrante à console (1) ou du cadre de pose (2) étant enfiché par-dessus de la tige de liaison (21).
